# FASCICULE DE BREVET EUROPEEN

(11) **EP 1 219 772 B1**
(45) Date de publication et mention de la délivrance du brevet: **16.11.2005**
(21) Numéro de dépôt: 01440427.1
(22) Date de dépôt: 27.12.2001
(51) Int. Cl.: E06B 3/58

(54) **Parclose**
Glashalteleiste
Pane retaining strip

(30) Priorité: 28.12.2000 FR 0017244
(43) Date de publication de la demande: 03.07.2002
(73) Titulaire: Ritzenthaler (Société Anonyme), 78140 Velizy-Villacoublay (FR)
(72) Inventeur: Mathieu, Alphonse, 67600 Hilsenheim (FR)
(74) Mandataire: Nuss, Pierre

(56) Documents cités:
- WO-A-99/35362
- DE-B- 1 084 467
- DE-C- 851 548
- GB-A- 1 436 290
- GB-A- 2 121 859
- GB-A- 2 223 874
- US-A- 2 090 762
- US-A- 2 103 731
- US-A- 3 696 575

## Description

La présente invention concerne le domaine de la menuiserie métallique ou en matière synthétique, en particulier celui des menuiseries en profilé d'aluminium, d'acier ou de PVC et a pour objet une parclose adaptable à l'épaisseur du remplissage d'une baie.

Actuellement, la fixation des remplissages verriers de baies, telles que des portes ou des fenêtres est généralement réalisée au moyen de parcloses spécifiquement adaptées à l'épaisseur du remplissage et à la largeur du cadre de réception dudit remplissage. En effet, les profilés existants utilisés pour la réalisation de châssis de réception de différents remplissages sont conçus de telle manière que lesdits remplissages puissent être posés facilement dans la baie réservée à cet effet. Le remplissage est mis en place dans le cadre du châssis après scellement de ce dernier, puis sa fixation dans ledit cadre est assurée sur le pourtour de la baie au moyen de parcloses fixées dans le cadre par clippage.

Les parcloses connues sont adaptées à l'épaisseur du remplissage, c'est-à-dire qu'en fonction d'une largeur de profilés d'un cadre de réception donnée et d'une épaisseur de remplissage donnée, il existe une parclose spécifique. Ainsi, on dispose actuellement de différentes largeurs de parcloses pour une largeur de profilés de cadre, ces parcloses étant adaptées aux variations d'épaisseurs des remplissages pouvant être montés dans les cadres de réception.

Il en résulte qu'il est nécessaire de disposer d'une gamme de parclose de largeurs différentes pour pouvoir répondre à des solutions différentes de remplissage pouvant se présenter lors de la réalisation de fermeture de baies.

Une telle nécessité de disposer de parcloses d'épaisseurs différentes présente l'inconvénient majeur d'obliger le fabricant de menuiserie à disposer d'un stock important de produits, ce qui entraîne une hausse correspondante des coûts de production.

On connaît également, par US-A-2 103 731, une parclose extérieure selon le préambule de la revendication 1. Une telle parclose est maintenue par un moyen de serrage indépendant agissant à partir de l'intérieur du cadre.

La présente invention a pour but de pallier ces inconvénients en proposant une parclose permettant une réduction significative de la gamme de parclose couramment utilisée par un fabricant de menuiserie.

A cet effet, la parclose conforme à l'invention, qui coopère avec un profilé constitutif d'un cadre de réception d'une baie de remplissage et adaptable à l'épaisseur du remplissage de la baie, cette parclose comportant un moyen d'accrochage et de fixation sur le profilé de cadre ce moyen coopérant avec un moyen de blocage en position de serrage du remplissage dans le cadre formé par les profilés constitutifs du cadre, ledit moyen d'accrochage et de fixation se présentant sous forme, d'une part, d'un bord longitudinal d'articulation dans un logement correspondant dudit profilé de cadre et, d'autre part, d'un élément longitudinal en forme de crochet prévu sur la face de la parclose tournée vers l'intérieur du profilé de cadre et destiné à coopérer avec une paroi longitudinale correspondante dudit profilé de cadre, cette paroi étant extérieurement tangente au logement d'articulation du bord longitudinal d'articulation, caractérisé en ce que le moyen de blocage en position de serrage du remplissage dans le cadre formé par le profilé est réalisé par un dispositif mécanique à coopération de forme, du type à encliquetage irréversible constitué par un segment denté prévu sur la face interne du crochet et coopérant avec un autre segment denté prévu sur l'extrémité libre de la paroi longitudinale, les dents prévues sur les segments dentés de la face interne du crochet et de l'extrémité de la paroi présentant une section transversale favorisant un engagement mutuel sous l'effet d'une pression de réaction résultant de l'application à force du joint contre la face correspondante du remplissage.

Selon une variante de réalisation de l'invention, le moyen d'accrochage et de fixation sur le profilé de cadre de la parclose est constitué par un logement délimité par un crochet destiné à coopérer avec un crochet d'un bord du cadre de profilé, l'extrémité de la parclose s'appuyant contre le remplissage étant pourvue d'un joint, le moyen de blocage en position de serrage du remplissage est constitué par un mastic de collage.

L'invention sera mieux comprise, grâce à la description ci-après, qui se rapporte à des modes de réalisation préférés, donnés à titre d'exemples non limitatifs, et expliqués avec référence aux dessins schématiques annexés, dans lesquels :
la figure 1 est une vue partielle en élévation latérale et en coupe représentant la mise en oeuvre de la parclose conforme à l'invention avec un remplissage de relativement faible épaisseur ;
la figure 2 est une vue analogue à celle de la figure 1 représentant la parclose en position de serrage d'un remplissage de forte épaisseur ;
les figure 3 et 4 sont des vues en coupe de détail représentant deux variantes de réalisation du moyen de blocage en position de serrage du remplissage, et
les figures 5 à 7 sont des vues analogues à celles des figures 1 à 4 d'une variante de réalisation de la parclose conforme à l'invention.

Les figures 1 à 7 des dessins annexés représentent, à titre d'exemples, le montage de parcloses 1 et 4 qui coopèrent, respectivement avec des profilés 2 et 5 constitutifs d'un cadre de réception d'une baie de remplissage 3, 6.

Conformément à l'invention, la parclose 1, 4 est adaptable à l'épaisseur du remplissage 3, 6 de la baie et elle comporte un moyen 7, 8 d'accrochage et de fixation sur le profilé de cadre 2, 5, ce moyen 7, 8 coopérant avec un moyen 9, 10 de blocage en position de serrage du remplissage 3, 6 dans le cadre formé par les profilés 2, 5.

Selon un premier mode de réalisation de l'invention représenté aux figures 1 à 4 des dessins annexés, le moyen d'accrochage et de fixation 7 de la parclose 1 sur le profilé de cadre 2 se présente sous forme, d'une part, d'un bord longitudinal 7' d'articulation dans un logement correspondant 11 dudit profilé de cadre 2 et, d'autre part, d'un élément longitudinal en forme de crochet 7" prévu sur la face de la parclose tournée vers l'intérieur du profilé de cadre 2 et destiné à coopérer avec une paroi longitudinale correspondante 12 dudit profilé de cadre 2, cette paroi étant extérieurement tangente au logement 11 d'articulation du bord longitudinal d'articulation. L'élément longitudinal en forme de crochet 7" présente préférentiellement une courbure, dont le rayon correspond à la distance entre le point d'articulation du bord longitudinal 7' dans le logement 11 et l'ancrage de l'élément longitudinal dans la parclose 1, l'extrémité libre de ce crochet 7" étant recourbée pour coopérer dans une position extrême avec l'extrémité de la paroi longitudinale 12 du profilé de cadre 2, cette paroi 12 étant inclinée par rapport à la verticale vers l'intérieur du logement qu'elle délimite avec le profilé de cadre 2.

Ainsi, il est possible de monter la parclose 1 sur le profilé de cadre 2 par insertion de son élément longitudinal en forme de crochet 7" derrière la paroi longitudinale 12 du profilé de cadre 2, son bord longitudinal 7' venant automatiquement se placer dans le logement d'articulation 11 du bord d'articulation du profilé de cadre 2. Il en résulte que la parclose 1 peut alors pivoter autour de l'axe d'articulation formé dans le logement 11, de sorte que son extrémité libre tournée vers le remplissage de baies 3 peut être déplacée en direction du remplissage 3 en fonction de l'épaisseur de ce dernier.

De manière connue, l'extrémité libre de la parclose 1 tournée vers le remplissage 3 est munie d'un joint élastiquement déformable 13 d'appui contre la face correspondante dudit remplissage 3. Ainsi, par exercice d'une pression sur la face extérieure de la parclose 1, cette dernière a tendance à tourner autour de l'articulation formée par son bord 7' avec le logement 11 du profilé de cadre 2 et permet une application sous pression du joint 13 contre la face du remplissage 3, ainsi qu'une application de ce remplissage 3 contre un joint 14 prévu sur le profilé de cadre 2. Il en résulte que le remplissage 3 peut parfaitement être maintenu avec formation de joints étanches sur ses deux faces, suite à une pression exercée sur la parclose 1.

Le moyen 9 de blocage en position de serrage du remplissage 3 dans le cadre formé par le profilé 2 est realisé, comme le montrent les figures 1 à 4 des dessins annexés, par un dispositif mécanique à coopération de forme, du type à encliquetage irréversible constitué par un segment denté prévu sur la face interne du crochet 7" et coopérant avec un autre segment denté prévu sur l'extrémité libre de la paroi longitudinale 12, l'enclenchement entre les dents des deux segments dentés étant assuré par un moyen d'assujettissement 15.

Les dents prévues sur les segments dentés de la face interne du crochet 7" et de l'extrémité de la paroi 12 présentent une section transversale favorisant un engagement mutuel sous l'effet d'une pression de réaction résultant de l'application à force du joint 13 contre la face correspondante du remplissage 3, de sorte que toute pression sur la face opposée du remplissage 3 aura pour conséquence d'accroître la coopération entre les segments dentés et de renforcer le maintien du remplissage 3 dans le cadre 2.

Le moyen d'assujettissement 15 peut être constitué, comme le montrent plus particulièrement les figures 3 et 4 des dessins annexés, par un élément en forme de ressort s'appuyant, d'une part, dans le profilé de cadre 2 et, d'autre part, sur la face externe du crochet 7". Il en résulte que les dents du segment denté prévu sur la face interne du crochet 7" sont forcées dans les dents correspondantes du segment denté prévu sur l'extrémité libre de la paroi longitudinale 12, de sorte qu'un mouvement d'ouverture non voulu de la parclose 1 est rendu impossible. Pour procéder à la libération de la parclose 1, il conviendra d'insérer un élément de levier à pointe effilée entre le logement 11 et l'extrémité du bord 7' du moyen d'accrochage et de fixation 7 de la parclose 1. Ainsi, ledit moyen 7 sera légèrement soulevé par rapport au cadre de profilé 2, ce qui aura pour conséquence de désengager les segments dentés et ainsi de permettre un pivotement d'ouverture de la parclose 1.

L'élément en forme de ressort formant le moyen d'assujettissement 15 peut être constitué, soit par des lamelles de ressort à section sensiblement en forme de U (figure 3) ou de V (figure 4), disposées à intervalles réguliers sur toute la longueur du cadre de profilé 2 et de la parclose 1, soit par un profilé élastique longitudinal et unique à section sensiblement en forme de U ou de V, une aile de ces lamelles ou profilé élastique coopérant avec un logement de réception correspondant 16 du cadre de profilé 2 s'étendant au-dessus du logement de réception du crochet 7" et au-dessus de l'extrémité de la paroi longitudinale 12 dudit cadre de profilé 2. Dans le cas d'utilisation d'un profilé 15 en U, ce dernier travaille avantageusement à la compression (figure 3), alors que dans le cas d'utilisation d'un profilé 15 en V (figure 4), celui-ci peut travailler à la flexion (figure 4) ou à la compression.

Selon une variante de réalisation de l'invention non représentée aux dessins annexés, le moyen d'assujettissement 15 peut également être constitué par un mastic de collage injecté dans le cadre de profilé 2, en particulier au niveau de l'engagement du crochet 7" dans ledit cadre de profilé 2. Ainsi, il suffit d'exercer une pression sur la face externe de la parclose 1 pour appliquer celle-ci contre la face correspondante du remplissage 3 par l'intermédiaire du joint 13 et de procéder au remplissage de l'espace recevant le crochet 7" au moyen d'un mastic. Après polymérisation de ce mastic, celui-ci s'applique intimement dans les dents du segment denté du crochet 7" et remplit le logement correspondant, empêchant tout mouvement de pivotement ultérieur de la parclose 1. Bien entendu, un tel assujettissement n'est pas utilisable dans le cas où un démontage du remplissage 3 est envisagé.

Les figures 5 à 7 des dessins annexés représentent une variante de réalisation de l'invention, dans laquelle le moyen 8 d'accrochage et de fixation sur le profilé de cadre 5 de la parclose 4 est constitué par un logement 17 délimité par un crochet 18 destiné à coopérer avec un crochet 19 d'un bord du cadre de profilé 5, l'extrémité de la parclose 4 s'appuyant contre le remplissage 6 étant pourvue d'un joint 20. Le crochet 19 du cadre de profilé 5 présente une section transversale incurvée correspondant à la section transversale du logement 17 de la parclose 4. Ainsi, la parclose 4 peut pivoter autour du bord correspondant du cadre de profilé 5 pour permettre une adaptation à une épaisseur de remplissage 6 prédéterminée et une application de son joint 20 contre la face correspondante dudit remplissage 6.

Conformément à une caractéristique de l'invention, la face interne de la parclose 4, tournée vers l'intérieur du profilé de cadre 5 est avantageusement munie de logements longitudinaux à indentation 21 destinés à coopérer avec un moyen 10 de blocage en position de serrage du remplissage 6 dans le cadre formé par les profilés 5.

Le moyen 10 de blocage en position de serrage du remplissage dans le cadre formé par les profilés 5 est constitué par un mastic de collage injecté dans le cadre 5 entre le remplissage 6 et la face interne de la parclose 4. Il en résulte, que lors de la polymérisation du mastic de collage formant le moyen 10, ce dernier s'incruste dans les logements longitudinaux à indentation 21 et réalise ainsi un maintien en position de la parclose 4. Bien entendu, pendant l'opération d'injection du mastic et la polymérisation, la parclose 4 doit être maintenue en position avec application à force du joint 20 contre la face correspondante du remplissage 6.

Un tel mode de réalisation permet l'obtention d'un cadre monolithe pouvant, par exemple, être entièrement réalisé en usine et monté sous forme de produit fini, par exemple comme élément de remplacement dans une ouverture existante.

Grâce à l'invention, il est possible de réaliser des parcloses permettant une utilisation d'un nombre restreint de profilés de cadre 2 ou 5, ainsi qu'un nombre restreint de parcloses 1 ou 4 pour la réalisation de baies, dont les remplissages 3 ou 6 présentent des épaisseurs variables. En effet, comme il ressort plus particulièrement des figures 1, 2, 5 et 6 des dessins annexés, il est possible, pour une parclose et un cadre de profilés donnés de réaliser un montage de remplissages mince (figures 1 et 5) ou épais (figures 2 et 6).

Ainsi, comme le montrent plus particulièrement les figures 2 et 6, les parcloses 1 et 4 conformes à l'invention permettent pratiquement le montage de remplissages d'une épaisseur très proche de la largeur utile intérieure des profilés des cadres 2 ou 5.

En outre, les parcloses conformes à l'invention permettent, en particulier dans le cas d'utilisation avec des remplissages d'épaisseur relativement faible, d'assurer une finition esthétique améliorée du cadre ainsi réalisé.

Bien entendu, l'invention n'est pas limitée aux modes de réalisation décrits et représentés aux dessins annexés. Des modifications restent possibles, notamment du point de vue de la constitution des différents éléments ou par substitution d'équivalents techniques, sans sortir pour autant du domaine de protection de l'invention tel que défini dans les revendications.

## Revendications

1. Parclose (1) coopérant avec un des profilés (2) constitutifs d'un cadre de réception d'une baie de remplissage (3) et adaptable à l'épaisseur du remplissage (3) de la baie, cette parclose comportant un moyen (7) d'accrochage et de fixation sur le profilé de cadre (2) ce moyen (7) coopérant avec un moyen (9) de blocage en position de serrage du remplissage (3) dans le cadre formé par les profilés (2) constitutifs du cadre, ledit moyen d'accrochage et de fixation (7) se présentant sous forme, d'une part, d'un bord longitudinal (7') d'articulation dans un logement correspondant (11) dudit profilé de cadre (2) et, d'autre part, d'un élément longitudinal en forme de crochet (7") prévu sur la face de la parclose tournée vers l'intérieur du profilé de cadre (2) et destiné à coopérer avec une paroi longitudinale correspondante (12) dudit profilé de cadre (2), cette paroi étant extérieurement tangente au logement (11) d'articulation du bord longitudinal d'articulation (7'), **caractérisé en ce que** le moyen (9) de blocage en position de serrage du remplissage (3) dans le cadre formé par le profilé (2) est réalisé par un dispositif mécanique à coopération de forme, du type à encliquetage irréversible constitué par un segment denté prévu sur la face interne du crochet (7") et coopérant avec un autre segment denté prévu sur l'extrémité libre de la paroi longitudinale (12), les dents prévues sur les segments dentés de la face interne du crochet (7") et de l'extrémité de la paroi (12) présentant une section transversale favorisant un engagement mutuel sous l'effet d'une pression de réaction résultant de l'application à force du joint (13) contre la face correspondante du remplissage (3).

2. Parclose, suivant la revendication 1, **caractérisé en ce que** l'enclenchement entre les dents des deux segments dentés est assuré par un moyen d'assujettissement (15).

3. Parclose, suivant la revendication 1, **caractérisé en ce que** l'élément longitudinal en forme de crochet (7") présente une courbure, dont le rayon correspond à la distance entre le point d'articulation du bord longitudinal (7') dans le logement (11) et l'ancrage de l'élément longitudinal dans la parclose (1), l'extrémité libre de ce crochet (7") étant recourbée pour coopérer dans une position extrême avec l'extrémité de la paroi longitudinale (12) du profilé de cadre (2), cette paroi (12) étant inclinée par rapport à la verticale vers l'intérieur du logement qu'elle délimite avec le profilé de cadre (2).

4. Parclose, suivant la revendication 2, **caractérisée en ce que** le moyen d'assujettissement (15) est constitué par un élément en forme de ressort s'appuyant, d'une part, dans le profilé de cadre (2) et, d'autre part, sur la face externe du crochet (7").

5. Parclose, suivant la revendication 4, **caractérisée en ce que** l'élément en forme de ressort formant le moyen d'assujettissement (15) est constitué, soit par des lamelles de ressort à section sensiblement en forme de U ou de V, disposées à intervalles réguliers sur toute la longueur du cadre de profilé (2) et de la parclose (1), soit par un profilé élastique longitudinal et unique à section sensiblement en forme de U ou de V, une aile de ces lamelles ou profilé élastique coopérant avec un logement de réception correspondant (16) du cadre de profilé (2) s'étendant au-dessus du logement de réception du crochet (7") et au-dessus de l'extrémité de la paroi longitudinale (12) dudit cadre de profilé (2).

6. Parclose, suivant la revendication 2, **caractérisée en ce que** le moyen d'assujettissement (15) est constitué par un mastic de collage injecté dans le cadre de profilé (2), en particulier au niveau de l'engagement du crochet (7") dans ledit cadre de profilé (2).

7. Parclose (4) coopérant avec un des profilés (5) constitutifs d'un cadre de réception d'une baie de remplissage (6) et adaptable à l'épaisseur du remplissage (6) de la baie, cette parclose comportant un moyen (8) d'accrochage et de fixation sur le profilé de cadre (5) ce moyen (8) coopérant avec un moyen (10) de blocage en position de serrage du remplissage (6) dans le cadre formé par les profilés (5) constitutifs du cadre, **caractérisée en ce que** le moyen (10) de blocage en position de serrage du remplissage dans le cadre formé par les profilés (5) est constitué par un mastic de collage injecté dans le cadre (5) entre le remplissage (6) et la face interne de la parclose (4).

8. Parclose, suivant la revendication 7, **caractérisée en ce que** le moyen (8) d'accrochage et de fixation sur le profilé de cadre (5) de la parclose (4) est constitué par un logement (17) délimité par un crochet (18) destiné à coopérer avec un crochet (19) d'un bord du cadre de profilé (5), l'extrémité de la parclose (4) s'appuyant contre le remplissage (6) étant pourvue d'un joint (20).

9. Parclose, suivant l'une quelconque des revendications 7 et 8, **caractérisée en ce que** le crochet (19) du cadre de profilé (5) présente une section transversale incurvée correspondant à la section transversale du logement (17) de la parclose (4).

10. Parclose, suivant la revendication 9, **caractérisée en ce que** sa face interne, tournée vers l'intérieur du profilé de cadre (5) est munie de logements longitudinaux à indentation (21) destinés à coopérer avec le moyen (10) de blocage en position de serrage du remplissage (6) dans le cadre formé par les profilés (5).

## Patentansprüche

1. Mit einem der Aufbauprofile (2) eines Aufnahmerahmens für eine Füllung (3) zusammenwirkende und an die Dicke der Füllung (3) anpassbare Glashalteleiste (1), welche ein Mittel zum Einhängen und Befestigen (7) auf dem Rahmenprofil (2) aufweist, wobei dieses Mittel (7) mit einem Mittel (9) zum Blockieren der Füllung (3) in der Klemmstellung im aus den Aufbauprofilen (2) gebildeten Rahmen zusammenwirkt, wobei das Einhäng- und Befestigungsmittel (7) in der Form einerseits einer Schwenkkante (7') in einem entsprechenden Sitz (11) des besagten Rahmenprofils (2) und andererseits eines Längselements in Form eines Hakens (7") ausgebildet ist, der auf der zum Innern des Rahmenprofils (2) gerichteten Fläche der Glashalteleiste zum Zusammenwirken mit einer entsprechenden Längswand (12) des besagten Rahmenprofils (2) vorgesehen ist, wobei diese Wand außen tangential zum Schwenksitz (11) der Schwenkkante (7') angeordnet ist, **dadurch gekennzeichnet, dass** das Mittel (9) zum Blockieren der Füllung (3) in der Klemmstellung im aus dem Profil (2) gebildeten Rahmen als mechanische Einrichtung zum Zusammenwirken über die Form in der Art eines irreversiblen Einrastens ausgebildet ist, aufgebaut aus einem auf der Innenfläche des Hakens (7'') vorgesehenen Zahnsegment, das mit einem weiteren, auf dem freien Ende der Längswand (12) vorgesehenen Zahnsegment zusammenwirkt, wobei die auf den Zahnsegmenten vorgesehenen Zähne der Innenfläche des Hakens (7'') und des Endes der Wand (12) einen Querschnitt aufweisen, der einen gegenseitigen Eingriff unter der Wirkung eines durch Anlegen der Dichtung (13) unter Kraft gegen die entsprechende Fläche der Füllung (3) bewirkten Gegendrucks begünstigt.

2. Glashalteleiste nach Anspruch 1, **dadurch gekennzeichnet, dass** die Verrastung zwischen den beiden Zahnsegmenten durch ein Klemmmittel (15) sichergestellt wird.

3. Glashalteleiste nach Anspruch 1, **dadurch gekennzeichnet, dass** das Längselement in Form eines Hakens (7") eine Krümmung aufweist, deren Radius dem Abstand zwischen dem Schwenkpunkt der Längskante (7') im Sitz (11) und der Verankerung des Längselements in der Glashalteleiste (1) entspricht, wobei das freie Ende dieses Hakens (7'') umgebogen ist, um in einer Endstellung mit dem Ende der Längswand (12) des Rahmenprofils (2) zusammenzuwirken, wobei diese Wand (12) bezüglich der Senkrechten zum Innern des Sitzes geneigt ist, den sie mit dem Rahmenprofil (2) abgrenzt.

4. Glashalteleiste nach Anspruch 2, **dadurch gekennzeichnet, dass** das Klemmmittel (15) aus einem federförmigen Element besteht, das einerseits im Rahmenprofil (2) und andererseits auf der Außenfläche des Hakens (7") anliegt.

5. Glashalteleiste nach Anspruch 4, **dadurch gekennzeichnet, dass** das federförmige, das Klemmmittel (15) bildende Element aus in regelmäßigen Abständen über die gesamte Länge des Rahmenprofils (2) und der Glashalteleiste (1) verteilten Blattfedern mit einem im wesentlichen U- oder V-förmigen Querschnitt oder aus einem einzigen elastischen Längsprofil mit einem im wesentlichen U- oder V-förmigen Querschnitt besteht, wobei ein Flügel dieser Blattfedern oder des elastischen Profil.s mit einem entsprechenden, sich oberhalb des Aufnahmesitzes des Hakens (7'') und oberhalb des Endes der Längswand (12) des besagten Rahmenprofils (2) erstreckenden Aufnahmesitz (16) des Rahmenprofils (2) zusammenwirkt.

6. Glashalteleiste nach Anspruch 2, **dadurch gekennzeichnet, dass** das Klemmmittel (15) aus einer in das Rahmenprofil (2) eingespritzten Klebemasse besteht, insbesondere im Bereich des Eingriffs des Hakens (7'') in dem besagten Rahmenprofil (2).

7. Mit einem der Aufbauprofile (5) eines Aufnahmerahmens für eine Füllung (6) zusammenwirkende und an die Dicke der Füllung (6) anpassbare Glashalteleiste (4), welche ein Mittel zum Einhängen und Befestigen (8) auf dem Rahmenprofil (5) aufweist, wobei dieses Mittel (8) mit einem Mittel (10) zum Blockieren der Füllung (6) in der Klemmstellung im aus den Aufbauprofilen (5) gebildeten Rahmen zusammenwirkt, **dadurch gekennzeichnet, dass** das Mittel (10) zum Blockieren der Füllung in der Klemmstellung im aus den Profilen (5) gebildeten Rahmen aus einer in den Rahmen (5) zwischen der Füllung (6) und der Innenfläche der Innenseite der Glashalteleiste (4) eingespritzten Klebemasse besteht.

8. Glashalteleiste nach Anspruch 7, **dadurch gekennzeichnet, dass** das Mittel (8) zum Einhängen und Befestigen auf dem Rahmenprofil (5) der Glashalteleiste (4) aus einem durch einen zum Zusammenwirken mit einem Haken (19) einer Kante des Rahmenprofils (5) vorgesehenen Haken (18) abgegrenzten Sitz (17) besteht, wobei das Ende der Glashalteleiste (4) gegen die mit einer Dichtung (20) versehene Füllung (6) anliegt.

9. Glashalteleiste nach einem der Ansprüche 7 und 8, **dadurch gekennzeichnet, dass** der Haken (19) des Rahmenprofils (5) einen bogenförmigen Querschnitt entsprechend dem Querschnitt des Sitzes (17) der Glashalteleiste (4) aufweist.

10. Glashalteleiste nach Anspruch 9, **dadurch gekennzeichnet, dass** ihre zum Innern des Rahmenprofils (5) gerichtete Innenfläche mit Längssitzen mit Ausbuchtungen (21) ausgerüstet ist, welche zum Zusammenwirken mit dem Mittel (10) zum Blockieren der Füllung (6) in der Klemmstellung im aus den Profilen (5) gebildeten Rahmen vorgesehen sind.

## Claims

1. Glazing bead (1) cooperating with one of the profile members (2) forming a frame for receiving a filling bay (3) that may be adapted to the thickness of the filling (3) of the bay, said glazing bead comprising a means (7) for attachment and fixing to the frame profile member (2), said means (7) cooperating with a means (9) for blocking in the locked position of the filling (3) in the frame formed by the profile members (2) forming the frame, said attachment and fixing means (7) being in the form, on the one hand, of a longitudinal edge (7') for linking to a corresponding recess (11) in said frame profile member (2) and, on the other hand, of a hook-shaped longitudinal element (7") provided on the face of the glazing bead turned toward the inside of the frame profile member (2) and being intended to cooperate with a corresponding longitudinal wall (12) of said frame profile member (2), this wall being externally tangential to the recess (11) for linking to the longitudinal linking edge (7'), **characterised in that** the means (9) for blocking in the locked position of the filling (3) in the frame formed by the profile member (2) is formed by a mating mechanical device, of the type that locks irreversibly consisting of a toothed segment on the inner face of the hook (7") and cooperating with another toothed segment provided on the free end of the longitudinal wall (12), the teeth provided on the toothed segments of the inner face of the hook (7") and on the end of the wall (12) having a cross-section promoting mutual engagement under the influence of a reaction pressure resulting from the joint (13) being pressed by force against the corresponding face of the filling (3).

2. Glazing bead according to claim 1, **characterised in that** the two toothed segments are interlocked by a securing means (15).

3. Glazing bead according to claim 1, **characterised in that** the hook-shaped longitudinal element (7") has a curvature of which the radius corresponds to the distance between the linking point of the longitudinal edge (7') in the recess (11) and the anchoring of the longitudinal element in the glazing bead (1), the free end of said hook (7") being curved for cooperating in an extreme position with the end of the longitudinal wall (12) of the frame profile member (2), said wall (12) being inclined relative to the vertical toward the interior of the recess which it delimits with the frame profile member (2).

4. Glazing bead according to claim 2, **characterised in that** the securing means (15) consists of an element in the form of a spring resting, on the one hand, in the frame profile member (2) and, on the other hand, on the outer face of the hook (7").

5. Glazing bead according to claim 4, **characterised in that** the element in the form of a spring forming the securing means (15) consists either of spring strips having a substantially U or V-shaped cross section, arranged at regular intervals along the entire length of the frame profile member (2) and of the glazing bead (1), or of a single resilient longitudinal profile member having a substantially U or a V-shaped cross section, a wing of said strips or resilient profile member cooperating with a corresponding recess (16) for receiving the frame profile member (2) extending above the recess for receiving the hook (7") and above the end of the longitudinal wall (12) of said frame profile member (2).

6. Glazing bead according to claim 2, **characterised in that** the securing means (15) consists of an adhesive sealant injected into the frame profile member (2), in particular in the region of the engagement of the hook (7") in said frame profile member (2).

7. Glazing bead (4) cooperating with one of the profile members (5) forming a frame for receiving a filling bay (6) that may be adapted to the thickness of the filling (6) of the bay, said glazing bead comprising a means (8) for attachment and fixing to the frame profile member (5), said means (8) cooperating with a blocking means (10) for blocking in the locked position of the filling (6) in the frame formed by the profile members (5) forming the frame, **characterised in that** the means (10) for blocking in the locked position of the filling in the frame formed by the profile members (5) consists of an adhesive sealant injected into the frame (5) between the filling (6) and the inner face of the glazing bead (4).

8. Glazing bead according to claim 7, **characterised in that** the means (8) for attachment and fixing to the frame profile member (5) of the glazing bead (4) consists of a recess (17) delimited by a hook (18) that is intended to cooperate with a hook (19) of an edge of the frame profile member (5), the end of the glazing bead (4) resting against the filling (6) being provided with a joint (20).

9. Glazing bead according to any one of claims 7 and 8, **characterised in that** the hook (19) of the frame profile member (5) has a curved cross section corresponding to the cross section of the recess (17) in the glazing bead (4).

10. Glazing bead according to claim 9, **characterised in that** the inner face, turned toward the inside of the frame profile member (5), is provided with longitudinal recesses having indentations (21) for cooperating with the means (10) for blocking in the locked position of the filling (6) in the frame formed by the profile members (5).
